# FASCICULE DE BREVET EUROPEEN

(11) **EP 0 187 587 B1**
(45) Date de publication et mention de la délivrance du brevet: **02.03.1988**
(21) Numéro de dépôt: 85402475.9
(22) Date de dépôt: 12.12.1985
(51) Int. Cl.: E05C 17/52

(54) **Dispositif de retenue de porte en position ouverte**
Vorrichtung zum Offenhalten einer Tür
Means for holding a door in an open position

(30) Priorité: 26.12.1984 FR 8419818
(43) Date de publication de la demande: 16.07.1986
(73) Titulaire: AUTOMOBILES PEUGEOT, 75116 Paris (FR); AUTOMOBILES CITROEN, 92200 Neuilly-sur-Seine (FR)
(72) Inventeur: Miclot, André Louis, F-78310 Maurepas-Village (FR)
(74) Mandataire: Durand, Yves Armand Louis

(56) Documents cités:
- FR-A- 1 198 428

## Description

La présente invention a essentiellement pour objet un dispositif de retenue de porte en position ouverte pouvant être monté par exemple sur un véhicule automobile.

Il est déjà connu de prévoir entre le battant et le dormant de porte d'un véhicule automobile des moyens permettant de maintenir positivement le battant en position ouverte selon un angle d'ouverture défini.

Toutefois, les moyens connus et proposés jusqu'à maintenant pour parvenir à ce but ne donnaient pas toujours pleine et entière satisfaction sur le plan de la fiabilité et de la résistance à l'usure notamment.

Aussi, la présente invention a pour but de remédier à ces inconvénients en proposant un dispositif de retenue de porte particulier qui présente toutes les qualités voulues de fiabilité et de résistance, et qui permet en outre de conférer à la porte une multiplicité de positions angulaires d'ouverture pour lesquelles la porte demeure fermement maintenue.

A cet effet, l'invention a pour objet un dispositif de retenue de porte en position ouverte pouvant être monté par exemple sur un véhicule automobile et du type comprenant un élément denté solidaire du battant de la porte. Ce dispositif est caractérisé par un autre élément denté solidaire du dormant de la porte et susceptible de venir en prise avec l'élément denté du battant, lequel élément denté est flexible pour retenir le battant en position ouverte suivant l'angle d'ouverture choisi.

Selon un développement avantageux de ce dispositif, les éléments dentés précités forment deux surfaces munies de dents sensiblement parallèles, à savoir une première surface fixée sur le dormant suivant un plan qui est sensiblement vertical et parallèle à l'axe de pivotement du battant, et une deuxième surface fixée sur le battant suivant sensiblement un arc de cercle entourant ledit axe de pivotement constitué par exemple par des charnières à axe vertical.

On précisera encore ici que les éléments ou surfaces dentés précités sont chacune en un matériau élastique, par exemple en résine acétal pour ce qui est de la surface fixée sur le dormant, et en polyamide pour ce qui est de la surface fixée sur battant.

Suivant encore un autre développement du dispositif selon l'invention, la position ouverte des deux surfaces dentées fixées respectivement sur le dormant et le battant est telle que le nombre de dents venant en prise et donc le couple de retenue devient plus grand au fur et à mesure que l'angle d'ouverture du battant devient plus important.

Les surfaces dentées sont, suivant un exemple de réalisation préféré, fixées et tendues sur respectivement le dormant et le battant au moyen de pions ou analogues clippés dans des orifices ménagés dans ce dormant et ce battant.

Suivant encore un autre développement du dispositif selon l'invention, la surface dentée fixée sur le battant est dépourvue de dents à ses extrémités qui comportent deux retours formant entre eux un angle sensiblement égal à 90° après fixation sur ledit battant.

Il convient encore de remarquer que, selon la présente invention, au moins la fixation de la surface dentée sur le battant est réglable pour permettre un réglage préalable de sa mise sous tension ou en contrainte.

On précisera encore ici que l'une des extrémités précitées de la surface dentée fixée sur le battant est munie d'au moins une butée coopérant avec le dormant pour définir un angle d'ouverture maximal du battant.

Mais d'autres particularités et avantages de l'invention apparaîtront mieux dans la description détaillée qui suit et se réfère aux dessins annexés, donnés uniquement à titre d'exemple, et dans lesquels :
La figure 1 est une vue partielle et en coupe transversale d'un dormant et d'un battant de porte en position de fermeture, ce dormant et ce battant étant équipés du dispositif conforme au principe de l'invention.
La figure 2 représente en coupe transversale et à l'état libre l'élément denté monté sur le battant.
Les figures 3 et 4 représentent respectivement les éléments dentés fixés sur le dormant et sur le battant en vue de face suivant respectivement les flèches III et IV apparaissant sur les figures 1 et 2.

Suivant un exemple de réalisation, et en se reportant notamment à la figure 1, on voit qu'un dispositif conforme à l'invention comprend essentiellement deux éléments dentés 1 et 2 fixés respectivement sur le dormant D et le battant B d'une porte de véhicule, ces deux éléments étant susceptibles de venir en prise l'un avec l'autre lors de l'ouverture du battant pour le retenir en position ouverte suivant l'angle d'ouverture choisi.

Le dormant ou pied de porte D est, suivant l'exemple de réalisation représenté, formé d'un assemblage de deux emboutis 3 et 4 définissant un montant tubulaire présentant une section horizontale sensiblement rectangulaire. L'embouti 3, situé du côté extérieur du véhicule, comporte un renforcement 5 avec fond plat 6 sur lequel est fixé l'élément denté 1 qui se présente sous la forme d'une grille ou surface 7 munie d'une pluralité de dents 8 et réalisée en résine acétal.

La surface dentée 7 est fixée sur la face ou fond plat 6 du dormant D par quatre pions ou analogues 9 (voir figures 1 et 3), clippés dans des orifices ménagés dans ladite surface plane 5. Ainsi, la surface élastique 7 avec ses dents parallèles 8 est fixée sur le dormant D suivant un plan qui est vertical et qui est parallèle à l'axe de pivotement X du battant B de la porte.

On a montré en 10 un joint d'étanchéité creux qui adhère au dormant D, et est situé du côté du battant B, ce joint 10 entourant la jonction 11 des deux emboutis 3 et 4 formant le dormant D. Ce joint 10 est destiné à être écrasé en position de fermeture du battant B de la porte, par un repli de feuillure 12 faisant partie de ce battant.

Comme on le voit clairement sur les figures 1, 2 et 4, l'élément denté 2 fixé sur le battant est constitué par une grille ou surface 13 munie d'une pluralité de dents parallèles 14, et présentant à l'état libre (figure 2) sensiblement la forme d'un arc de cercle d'environ 130°. La surface 13 est de préférence réalisée en polyamide et elle est fixée sur le battant B en entourant l'axe de pivotement X, de sorte que les dents 14 sont ainsi sensiblement parallèles aux dents 8 de la surface dentée 7 et peuvent venir en prise avec ces dents lors du pivotement du battant de porte B.

Plus précisément, la surface dentée 13 présente deux extrémités 15 et 16 dépourvues de dents et comportant chacune un retour ou repli 15a, 16a. Les replis 15a, 16a portent chacun des pions ou analogues 17 qui peuvent pénétrer dans des perçages de la feuillure du battant de porte B pour ainsi assurer la fixation par clippage de la surface dentée 13. Comme on le voit sur la figure 1, les deux retours ou replis 15a et 16a forment entre eux un angle sensiblement égal à 90° après fixation de la surface dentée 13 sur le battant B, cette fixation assurant bien sûr la mise sous tension de ladite surface, comme on peut le comprendre en considérant les figures 1 et 2.

A cet égard, on peut prévoir dans le repli de feuillure 12 plusieurs perçages 18 pouvant recevoir les pions 17 et permettant un réglage préalable de la mise sous tension de la surface dentée 13.

Le retour ou repli 15a de la surface 13 comporte un trou 19 dans lequel peut s'engager un moyen approprié 20 de fixation supplémentaire de la surface dentée 13 sur la feuillure du battant de porte. On a montré en 21 une butée faisant saillie de l'extrémité lisse 15 de la surface dentée 13 et destinée à coopérer avec le dormant D pour définir un angle d'ouverture maximal du battant B.

Comme cela apparaît sur la figure 1, une pièce en caoutchouc ou en matériau synthétique 22 est écrasée entre le retour ou repli 15a et la partie arquée de la surface dentée 13 de manière à mettre celle-ci en contrainte.

Au voisinage de la butée 21 est prévu un trou 23 dans la partie lisse 15 de la surface dentée 13, ce trou permettant le passage d'un outil pour permettre la fixation par clippage du repli 15a de la grille ou surface dentée 13.

Comme on l'a dit précédemment, le montage de la surface dentée 13 confère à cette surface une contrainte puisqu'à l'état initial les replis 15a, 16a de ladite surface font entre eux un angle voisin de 140° comme on le voit sur la figure 2, et qu'après montage, lesdits replis font entre eux un angle de 90°, comme on le voit sur la figure 1. Une telle contrainte de la grille ou surface 13 tend à faire pénétrer les dents 14 dans la denture 8 de la grille ou surface 7 solidaire du dormant D. Et pour passer d'un angle d'ouverture du battant B à un autre, il faut déformer la surface dentée, ce qui nécessite un effort aussi bien dans le sens de l'ouverture que dans le sens de la fermeture, ce qui signifie que le battant de porte sera correctement maintenu à l'angle d'ouverture choisi.

A cet égard, si l'on se reporte à la figure 1, on voit que si l'on fait tourner le battant de porte B autour de ses charnières ou axe de pivotement X dans le sens inverse des aiguilles d'une montre, on obtient :
- pour un angle de 20°, une dent en prise,
- pour un angle de 33°, deux dents en prise,
- pour un angle de 45°, quatre dents en prise,
- pour un angle de 56°, six dents en prise,
- pour un angle de 67°, sept dents en prise, et
- pour un angle de 78°, sept dents en prise, la surface dentée 13 venant en butée pour cette valeur d'angle.

On comprend donc que le nombre de dents 14 et 8 venant en prise, et donc le couple de retenue, devient plus grand au fur et à mesure que l'angle d'ouverture du battant B devient plus important.

On a donc réalisé suivant l'invention un dispositif de retenue de porte qui est remarquablement simple et fiable, est peu coûteux, ne nécessite aucun graissage, n'engendre aucun bruit ni grincement, résout les problèmes de corrosion et ne nécessite pas de pièces supplémentaires pour garantir l'étanchéité.

Bien entendu, l'invention n'est nullement limitée au mode de réalisation décrit et illustré qui n'a été donné qu'à titre d'exemple.

## Revendications

1. Dispositif de retenue de porte en position ouverte pouvant être monté par exemple sur un véhicule automobile et du type comprenant un élément denté (2) solidaire du battant (B) de la porte, caractérisé par un autre élément denté (1) solidaire du dormant (D) de la porte et susceptible de venir en prise avec l'élément denté (2) du battant, lequel élément denté est flexible pour retenir le battant en position ouverte suivant l'angle d'ouverture choisi.

2. Dispositif selon la revendication 1, caractérisé en ce que les éléments dentés précités (1, 2) forment deux surfaces (7, 13) munies de dents (8, 14) sensiblement parallèles, à savoir une première surface (7) fixée sur le dormant (D) suivant un plan qui est sensiblement vertical et parallèle à l'axe de pivotement (X) du battant (B), et une deuxième surface (13) fixée sur le battant (B) suivant sensiblement un arc de cercle entourant ledit axe de pivotement constitué par exemple par des charnières à axe vertical.

3. Dispositif selon la revendication 1 ou 2, caractérisé en ce que les éléments ou surfaces dentés (7, 13) sont chacun en un matériau élastique, par exemple en résine acétal pour ce qui est de la surface fixée sur le dormant, et en polyamide pour ce qui est de la surface fixée sur le battant.

4. Dispositif selon l'une des revendications 1 à 3, caractérisé en ce que la position relative des deux surfaces dentées fixées respectivement sur le dormant et le battant est telle que le nombre de dents (8, 14) venant en prise et donc le couple de retenue devient plus grand au fur et à mesure que l'angle d'ouverture du battant (B) devient plus important.

5. Dispositif selon l'une des revendications 1 à 4 caractérisé en ce que les surfaces dentées (7, 13) sont fixées et tendues sur respectivement le dormant et le battant au moyen de pions ou analogues (17) clippés dans des orifices ménagés dans ce dormant et ce battant.

6. Dispositif selon l'une des revendications précédentes, caractérisé en ce que la surface dentée (13) fixée sur le battant (B) est dépourvue de dents à ses extrémités (15, 16) qui comportent deux retours (15a, 16a) formant entre eux un angle sensiblement égal à 90° après fixation sur ledit battant.

7. Dispositif selon l'une des revendications précédentes, caractérisé en ce qu'au moins la fixation de la surface dentée (13) sur le battant (B) est réglable pour permettre un réglage préalable de sa mise sous tension ou contrainte.

8. Dispositif selon la revendication 6, caractérisé en ce que l'une (15) des extrémités précitées de la surface dentée fixée sur le battant est munie d'au moins une butée (21) coopérant avec le dormant pour définir un angle d'ouverture maximal du battant.

## Claims

1. Device for holding a door in the opened position, which can be mounted for example on a motor vehicle and which comprises a toothed element (2) made fast with the leaf (B) of the door, characterized by another toothed element (1) made fast with the frame (D) of the door and which is likely to mesh with the toothed element (2) of the leaf, which toothed element is flexible in order to hold the leaf in the opened position according to the selected aperture angle.

2. Device according to claim 1, characterized in that the aforesaid toothed elements (1, 2) form two substantially parallel surfaces (7,13) provided with teeth (8, 14), a first surface (7) being fixed on the frame (D) according to a plane which is substantially vertical and parallel to the pivoting axis (X) of the leaf (B), and a second surface (13) being fixed on the leaf (B) substantially according to an arc of a circle surrounding said pivoting axis which is formed for example by hinges with vertical axis.

3. Device according to claims 1 or 2, characterized in that the toothed elements or surfaces (7, 13) are each made of an elastic material, e. g. an acetal resin as regards the surface which is fixed on the frame, and a polyamide as regards the surface which is fixed on the leaf.

4. Device according to one of claims 1 to 3, characterized in that the relative position of both toothed surfaces respectively fixed on the frame and on the leaf is such that the number of meshing teeth (8, 14) and thus the holding torque become greater as the aperture angle of the leaf (B) becomes wider.

5. Device according to one of claims 1 to 4, characterized in that the toothed surfaces (7, 13) are fixed and stretched respectively on the frame and on the leaf by means of studs or similar (17) clipped into holes provided in this frame and in this leaf.

6. Device according to one of the preceding claims, characterized in that the ends (15, 16) of the toothed surface (13) fixed on the leaf (B) are not toothed and present two turned-in flanges (15a, 16a) which form between each other an angle essentially equal to 90° after said surface has been fixed on said leaf.

7. Device according to one of the preceding claims, characterized in that at least the fixing of the toothed surface (13) on the leaf (B) is adjustable in order to permit a preadjustment of the stretching or stressing thereof.

8. Device according to claim 6, characterized in that one (15) of said ends of the toothed surface fixed on the leaf is provided with at least one thrust (21) which co-operates with the frame in order to define a maximum aperture angle for the leaf.

## Patentansprüche

1. Vorrichtung zur Zurückhaltung einer Tür in der Offenstellung, die zum Beispiel auf einem Kraftfahrzeug montiert werden kann, und die ein mit dem Türflügel (B) fest verbundenes, mit Zähnen versehenes Glied (2) aufweist, gekennzeichnet durch ein anderes, mit der Türzarge (D) fest verbundenes, mit Zähnen versehenes Glied (1), welches mit dem mit Zähnen versehenen Glied (2) des Türflügels eingreifen kann, wobei das besagte, mit Zähnen versehene Glied nachgiebig ist, damit der Türflügel in der Offenstellung gemäss dem gewählten Oeffnungswinkel zurückhalten ist.

2. Vorrichtung nach Anspruch 1, dadurch gekennzeichnet, dass die vorerwähnten, mit Zähnen versehenen Glieder (1, 2) zwei, im wesentlichen parallele, mit Zähnen (8, 14) versehene Flächen (7, 13) bilden, und zwar eine erste, gemäss einer im wesentlichen senkrechten und zur Schwenkungsachse (X) des Türflügels (B) parallelen Ebene, an der Türzarge (D) befestigte Fläche (7), und eine zweite, im wesentlichen gemäss einem, die besagte, zum Beispiel aus eine senkrechte Achse aufweisenden Drehgelenken gebildete Schwenkungsachse umgebenden Kreisbogen, an dem Türflügel befestigte Fläche (13).

3. Vorrichtung nach Anspruch 1 oder 2, dadurch gekennzeichnet, dass jedes bzw. jede der mit Zähnen versehenen Glieder bzw. Flächen (7, 13) aus einem nachgiebigen Material hergestellt sind, zum Beispiel aus einem Acetalharz, was die an der Türzarge befestigte Fläche betrifft, und aus Polyamid, was die an dem Türflügel befestigte Fläche betrifft.

4. Vorrichtung nach einem der Ansprüche 1 bis 3, dadurch gekennzeichnet, dass die relative Stellung beider mit Zähnen versehenen Flächen, die an der Türzarge bzw. an dem Türflügel befestigt sind, der Art ist, dass die Zahl der eingreifenden Zähnen (8, 14) und somit das Zurückhaltungsmoment umso grösser werden, als der Oeffnungswinkel des Türflügels (B) grösser wird.

5. Vorrichtung nach einem der Ansprüche 1 bis 4, dadurch gekennzeichnet, dass die mit Zähnen versehenen Flächen (7, 13) an der Türzarge bzw. an dem Türflügel, anhand von in in dieser Türzarge und in diesem Türflügel vorgesehenen Oeffnungen angeklemmten Zapfen oder dergleichen (17) befestigt und gespannt sind.

6. Vorrichtung nach einem der vorstehenden Ansprüche, dadurch gekennzeichnet, dass die Enden (15, 16) der an dem Türflügel (B) befestigten, mit Zähnen versehenen Fläche (13) keine Zähne tragen und dass sie zwei, zwischeneinander einen Winkel von im wesentlichen 90° bildenden, einwärts gerichteten Ansätze (15a, 16a) aufweisen, nachdem die Fläche am besagten Türflügel befestigt worden ist.

7. Vorrichtung nach einem der vorstehenden Ansprüche, dadurch gekennzeichnet, dass wenigstens die Befestigung der mit Zähnen versehenen Fläche (13) an dem Türflügel (B) regelbar ist, damit eine Vorregelung deren Spannung bzw. Belastung möglich ist.

8. Vorrichtung nach Anspruch 6, dadurch gekennzeichnet, dass eines (15) der vorerwähnten Enden der an dem Türflügel befestigten, mit Zähnen versehenen Fläche, mit wenigstens einem mit der Türzarge zusammenwirkenden Anschlag (21) versehen ist, damit ein maximaler Oeffnungswinkel für den Türflügel bestimmt wird.
